# EUROPÄISCHE PATENTSCHRIFT

(11) **EP 3 271 969 B1**
(45) Veröffentlichungstag und Bekanntmachung des Hinweises auf die Patenterteilung: **01.12.2021**
(21) Anmeldenummer: 16710472.8
(22) Anmeldetag: 18.03.2016
(51) Int. Cl.: H01R 9/05, H01R 103/00, H01R 24/40

(54) **STECKVERBINDER ZUR LÖTFREIEN KONTAKTIERUNG EINES KOAXIALKABELS**
PLUG CONNECTOR FOR MAKING SOLDER-FREE CONTACT WITH A COAXIAL CABLE
CONNECTEUR POUR UNE LIAISON SANS SOUDURE D'UN CÂBLE COAXIAL

(30) Priorität: 19.03.2015 DE 102015003579
(43) Veröffentlichungstag der Anmeldung: 24.01.2018
(73) Patentinhaber: TELEFONAKTIEBOLAGET LM ERICSSON (PUBL), 164 83 Stockholm (SE)
(72) Erfinder: GÖTTL, Maximilian, 83112 Frasdorf (DE); STOLLE, Manfred, 83043 Bad Aibling (DE); HAUNBERGER, Thomas, 83435 Bad Reichenhall (DE)
(74) Vertreter: Flach Bauer Stahl Patentanwälte Partnerschaft mbB
(86) Internationale Anmeldenummer: PCT/EP2016/056015
(87) Internationale Veröffentlichungsnummer: WO 2016/146828

(56) Entgegenhaltungen:
- DE-A1- 3 314 865
- DE-A1- 4 100 600
- DE-A1- 10 251 905
- DE-T2- 69 704 491
- US-A- 3 716 904
- US-A- 4 906 207
- US-A- 6 019 635
- US-A1- 2012 129 375

## Beschreibung

Die Erfindung betrifft einen Steckverbinder zur Aufnahme und Kontaktierung eines Koaxialkabels.

Steckverbindungen im Generellen dienen dem Trennen bzw. dem Verbinden von elektrischen Leitungen, um hierüber Strom und/oder vor allem elektrische Signale zu übertragen. Es kann sich hierbei um Mehrfach- oder um Einfach-Stecker handeln.

Große Bedeutung haben im Bereich der Steckverbinder die koaxialen Steckverbindungen, die einen Innenleiter sowie einen Außenleiter und in der Regel eine Außenleiterabschirmung umfassen, wobei der Innenleiter gegenüber dem Außenleiter in der Regel unter Verwendung eines Dielektrikums elektrisch/galvanisch getrennt ist.

Wünschenswert ist, dass das Koaxialkabel möglichst einfach mit dem Steckverbinder in Kontakt gebracht werden kann. Insbesondere soll die Verbindung zwischen dem Koaxialkabel und dem Steckverbinder, welcher als Stecker oder als Buchse ausgeführt sein kann, ohne eine Lötverbindung erfolgen.

Aus der US 3 716 904 A ist ein Steckverbinder mit einem aufgenommen Koaxialkabel bekannt. Sowohl der Innenleiter als auch der Außenleiter des Koaxialkabels werden entsprechend kontaktiert. Gleichzeitig findet noch eine mechanische Fixierung statt. Eine elektrische Kontaktierung einer Stirnseite des Außenleiters wird vermieden.

Die US 6 019 635 A zeigt einen Steckverbinder, der ein Koaxialkabel mit einem Innenleiter und einem Außenleiter aufnimmt. Der Außenleiter ist gewellt und seine Stirnseite kontaktiert eine Basis, die von dem Innenleiter durchsetzt wird. Der Innenleiter durchsetzt weiterhin ein Dielektrikum, welches innerhalb der Basis angeordnet ist.

In der DE 33 14 865 A1 ist ein Steckverbinder beschrieben, der einen Außen- und Innenleiter eines Koaxialkabels aufnimmt. Der Außenleiter wird in einen Durchführungsstutzen eingeführt, in dem sich ein Kontaktkäfig befindet, der zu elektrischen Kontaktierung des Außenleiters dient. An der Stirnseite des Außenleiters ist Scheibe aus einem dielektrischen Material angeordnet.

Aus der DE 102 51 905 A1 ist ein Steckverbinder für ein Koaxialkabel bekannt, das einen Innenleiter und einen Außenleiter umfasst. Sowohl der Innenleiter als auch der Außenleiter werden beide über Lötverbindungen mit entsprechenden Aufnahmeelementen verlötet. Der Außenleiter liegt an seiner Stirnseite noch an einer Auflageschulter auf und wird an dieser zusätzlich elektrisch kontaktiert.

In der DE 41 00 600 A1 ist ein Steckverbinder beschrieben, um einen Innenleiter und Außenleiter eines Koaxialkabels zu kontaktieren. In die Innenleiterlitze des Koaxialkabels wird dabei ein feststehender spitzer Dorn mit Widerhaken eingebracht, wohingegen ein weiterer Dorn radial von außen in den Außenleiter gedreht wird, wodurch der Außenleiter elektrisch leitend kontaktiert wird.

Die US 2012/0129375 A1 zeigt eine Steckverbindung, die den Innenleiter und den Außenleiter eines Koaxialkabels entsprechend verbindet. Das Innenleiteraufnahmeelement der Steckverbindung ist federnd ausgebildet und umschließt den Innenleiter. Der Außenleiter ist abgeschrägt und greift in ein Außenleiteraufnahmeelement ein, welches eine zu der Stirnseite des Außenleiters korrespondierende Form aufweist. Der Außenleiter wird dabei an seiner Stirnseite elektrisch kontaktiert.

Die US 4 906 207 A zeigt einen Steckverbinder mit einem Koaxialkabel, wobei der aufgenommene Innenleiter des Koaxialkabels ein dielektrisches Halteelement durchsetzt. Das dielektrische Halteelement liegt mit seiner Umfangswand an einer Außenleiterbuchse des Steckverbinders an. Der Innenleiter wird durch dieses dielektrische Halteelement abgestützt.

Die DE 697 04 471 T2 beschreibt einen Steckverbinder zur Aufnahme eines Koaxialkabels. Ein Innenleiter des Koaxialkabels steht über das Dielektrikum hervor. Auf das Dielektrikum wird eine Trennscheibe aufgesetzt, die in der Mitte ein Loch aufweist, durch die sich der Innenleiter hindurch erstreckt. Die Trennscheibe fungiert dabei als Lötschablone für zwei Lötverbindungen. Der Au-βenleiter des Koaxialkabels weist eine gewellte Struktur auf, an die sich ein Lötvorformling anlegt.

Aus der US 8,550,843 B2 ist ein Steckverbinder zur Aufnahme eines Koaxialkabels bekannt. In diesem wird das Dielektrikum zwischen dem Innenleiter und dem Außenleiter teilweise herausgenommen, so dass der Innenleiter als auch der Außenleiter frei zugänglich sind. Der Teil des Außenleiters, welcher nicht mehr direkt mit dem Dielektrikum verbunden ist, wird dann radial nach außen gekappt und elektrisch kontaktiert.

Nachteilig an der US 8,550,843 B2 ist, dass die Vorbereitung des Koaxialkabels, bis es mit dem Steckverbinder kontaktiert werden kann, sehr aufwendig ist. So darf der Außenleiter nur über einen ganz genau definierten Abstand von dem Dielektrikum abstehen, ansonsten ist die elektrische Anbindung des Außenleiters nicht genau reproduzierbar.

Es ist daher die Aufgabe der hier vorliegenden Erfindung einen Steckverbinder zu schaffen, welcher auf möglichst einfache Weise die Aufnahme eines Koaxialkabels erlaubt, wobei die Befestigung des Koaxialkabels bezüglich seines elektrischen Kontakts reproduzierbar und möglichst einfach, also d.h. ohne zusätzliche Lötstellen realisierbar sein soll.

Die Aufgabe wird durch den Steckverbinder gemäß dem unabhängigen Anspruch 1 realisiert. In den Unteransprüchen finden sich vorteilhafte Weiterbildungen des erfindungsgemäßen Steckverbinders.

Der erfindungsgemäße Steckverbinder weist eine Außenleiterbuchse zur Aufnahme eines Koaxialkabels auf, wobei die Außenleiterbuchse von einer Zentralachse durchsetzt ist. Im Weiteren weist der Steckverbinder ein Innenleiteraufnahmeelement zur Aufnahme eines Innenleiters auf, welches zentriert innerhalb der Außenleiterbuchse angeordnet ist. Die Außenleiterbuchse weist außerdem einen Kontaktierungsbereich auf, welcher zur elektrischen Kontaktierung eines Außenleiters eines aufzunehmenden Koaxialkabels dient. Das aufzunehmende Koaxialkabel ist über eine mechanische Fixierung fest mit zumindest einem Abschnitt der Außenleiterbuchse verbunden oder verbindbar. Der Steckverbinder weist zumindest ein Trennelement auf, welches innerhalb der Außenleiterbuchse derart angeordnet ist, dass eine elektrische Kontaktierung der Stirnseite des Außenleiters eines in die Außenleiterbuchse einführbaren Koaxialkabels mit der Außenleiterbuchse verhindert oder unterbunden ist. Der Kontaktierungsbereich ist ferne im eingesteckten Zustand derart in der Außenleiterbuchse angeordnet, dass der Außenleiter mit seiner an der Stirnseite angrenzenden Umfangswandung radial elektrisch kontaktierbar ist. Es ist hier besonders vorteilhaft, dass eine elektrische Kontaktierung des Außenleiters des Koaxialkabels einzig an genau definierten Stellen erfolgt. Dabei erfolgt die elektrische Kontaktierung einzig radial, so dass über die Stirnseite kein Stromfluss stattfindet, weil dies von dem Trennelement, bei welchem es sich bevorzugt um ein dielektrisches Material handelt, verhindert wird. Der Kontaktierungsbereich umfasst Kontaktrippen und/oder Kontaktstege. Ergänzend oder alternativ dazu ist die Steckverbindung derart aufgebaut, dass ein Endabschnitt der Außenleiterbuchse, an dem die mechanische Fixierung an- oder eingreift, axial beabstandet von dem Kontaktierungsbereich ist, über den die elektrische Kontaktierung der Außenleiterbuchse mit dem Außenleiter des einführbaren Koaxialkabels erfolgt. Ein Ziehen am Koaxialkabel bewirkt daher keine Änderung der elektrischen Kontaktierung. Der Kontaktierungsbereich, über den die elektrische Kontaktierung der Außenleiterbuchse mit dem Außenleiter des einführbaren Koaxialkabels erfolgt, ist näher an dem Innenleiteraufnahmeelement angeordnet als der Endabschnitt der Außenleiterbuchse, an dem die mechanische Fixierung an- oder eingreift.

Weiterhin besteht bei dem erfindungsgemäßen Steckverbinder ein Vorteil, wenn die Außenleiterbuchse einen in Richtung der Zentralachse ragenden Vorsprung aufweist, gegen den sich die Stirnseite des Außenleiters und/oder gegen den sich zumindest ein Teil eines Dielektrikums zwischen dem Außenleiter und dem Innenleiter des einführbaren Koaxialkabels abstützt. Dadurch wird erreicht, dass das Koaxialkabel bis zu einem definierten Anschlag in die Außenleiterbuchse eingeführt werden kann. Dieser Anschlag kann einzig durch den zumindest einen Teil des Dielektrikums erfolgen und nicht durch den Außenleiter selbst oder durch diesen zusätzlich, sodass der Vorsprung auch aus einem elektrisch leitfähigen Material bestehen kann.

Die elektrische Kontaktierung zwischen der Stirnseite des Außenleiters des in die Außenleiterbuchse einführbaren Koaxialkabels mit der Außenleiterbuchse wird dadurch verhindert oder unterbunden:
a) dass der Vorsprung aus einem dielektrischem Material gebildet oder mit einem solchen überzogen ist und damit das Trennelement bildet; oder
b) dass das Trennelement als separates Trennelement, welches zwischen dem Vorsprung und der Stirnseite des Außenleiters und/oder des zumindest einen Teils des Dielektrikums des einführbaren Koaxialkabels liegt, ausgebildet ist; oder
c) dass das Dielektrikum des Koaxialkabels stirnseitig über den Außenleiter übersteht und sich an dem Vorsprung oder an dem Trennelement oder an dem Dielektrikum des Steckverbinders abstützt.

Vorteilhaft dabei ist, dass der Vorsprung gleichzeitig das Trennelement sein kann oder dass es sich bei dem Trennelement um ein separates Trennelement handelt, welches sich beispielsweise auf dem Vorsprung abstützt. Insbesondere durch das Überstehen des Dielektrikums über den Außenleiter wird sichergestellt, dass die Stirnseite des Außenleiters nicht elektrisch mit einem elektrisch leitfähigen Vorsprung oder Trennelement kontaktiert werden kann.

Weiterhin ist das Trennelement derart aufgebaut, dass es an seiner der Stirnseite des aufzunehmenden Koaxialkabels zugewandt liegenden Seite eine kegel- oder pyramidenförmige Erhebung aufweist, die im Bereich der Zentralachse von einer Öffnung zur Aufnahme des Innenleiters durchsetzt ist. Dies bietet den zusätzlichen Vorteil, dass sich die Trennscheibe zumindest teilweise in das Dielektrikum zwischen dem Innenleiter und dem Außenleiter des aufzunehmenden Koaxialkabels einschneidet. Bei einer anschließenden ausschließlich radialen Kontaktierung wird gewährleistet, dass der Außenleiter des Koaxialkabels nicht in Richtung des Innenleiters gedrückt werden kann. Die Erhebung des Trennelements ist dabei bevorzugt so hoch wie der Kontaktierungsbereich in axialer Richtung lang ist.

Der Vorsprung bildet zu der Außenleiterbuchse und/oder zu dem Kontaktierungsbereich einen Winkel zwischen 80° und 100°, bevorzugt zwischen 85° und 95° und weiter bevorzugt 90°. Dadurch wird erreicht, dass das Koaxialkabel zentriert in der Außenleiterbuchse angeordnet ist.

Der Kontaktierungsbereich weist außerdem Kontaktrippen und/oder Kontaktstege auf, die an der Innenwandung der Außenleiterbuchse in Umlaufrichtung um die Zentralachse herum gleichmäßig versetzt zueinander angeordnet sind. Dies bewirkt, dass der Außenleiter des Koaxialkabels gleichmäßig elektrisch kontaktiert wird.

Zusätzlich weist der Steckverbinder noch eine mechanische Fixierung auf, die über einen Abschnitt der Außenleiterkontaktierungsbuchse ausgebildet werden kann, wobei die mechanische Fixierung mittels einer Crimp- und/oder Klemmverbindung zustande kommt. Unter eine Klemmverbindung wird auch eine Schraubverbindung verstanden.

Der Steckverbinder kann auch derart aufgebaut sein, dass der Endabschnitt des Außenleiterbuchse unter Ausbildung eines Aufnahmeraums für einen Klemmring radial nach außen von der Zentralachse weg derart erweitert ist, dass durch Eindrehen des Klemmrings in den Aufnahmeraum im Endabschnitt der Außenleiterbuchse radiale Anpresskräfte zwischen Klemmring und dem zu fixierenden Koaxialkabel wirken.

Der Steckverbinder kann auch derart aufgebaut sein, dass der Endabschnitt der Außenleiterbuchse an dem Außenleiter des zu fixierenden Koaxialkabels anliegt und dass ein Klemmring radial auf den Endabschnitt der Außenleiterbuchse aufgedreht wird, sodass radiale Anpresskräfte zwischen Klemmring und dem zu fixierenden Koaxialkabel wirken.

Schlussendlich ist der Steckverbinder auch so aufgebaut, dass der Kontaktierungsbereich der Außenleiterbuchse den Bereich an der Umfangswandung des Außenleiters des zuführbaren oder zugeführten Koaxialkabels kontaktiert, der sich beginnend an der Stirnseite in axialer Richtung um weniger als 0,5 cm, bevorzugt weniger als 0,3 cm und weiter bevorzugt um weniger als 0,2 cm erstreckt. Dies bedeutet, dass die elektrische Kontaktierung direkt am Anfang des Koaxialkabels stattfindet und dadurch besonders gute Intermodulationseigenschaften gewährleistet sind.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figur 1A,1B:: eine vereinfachte Darstellung des erfindungsgemäßen Steckverbinders zur Aufnahme eines Koaxialkabels, einmal in Form eines Steckers und einmal in Form einer Buchse;
- Figur 1C:: die beiden Steckverbindungen in Form eines Steckers und einer Buchse, die miteinander verschraubt sind;
- Figur 2A:: einen Längsschnitt durch die Steckverbindung mit aufgenommenem Koaxialkabel, wobei die elektrische Kontaktierung von der mechanischen Fixierung getrennt ist;
- Figur 2B:: eine abgerollte Innenwandung der Außenleiterbuchse, der über Kontaktbereiche in Form von senkrecht angeordneten Kontaktrippen und/oder Kontaktstegen verfügt;
- Figur 3:: einen Längsschnitt durch die Steckverbindung mit aufgenommenem Koaxialkabel, wobei die elektrische Kontaktierung und die mechanische Fixierung räumlich nicht getrennt sind;
- Figur 4:: einen Längsschnitt durch die Steckverbindung mit aufgenommenem Koaxialkabel, wobei die elektrische Kontaktierung von der mechanischen Fixierung getrennt ist und wobei der Kontaktierungsbereich und die Außenleiterbuchse einteilig ausgebildet sind;
- Figur 5A:: einen Längsschnitt durch die Steckverbindung mit aufgenommenem Koaxialkabel, wobei die elektrische Kontaktierung von der mechanischen Fixierung getrennt ist und wobei ein Klemmring, der zwischen der Außenleiterbuchse und dem Koaxialkabel gedreht ist für die mechanische Fixierung sorgt;
- Figur 5B:: einen Längsschnitt durch die Steckverbindung mit aufgenommenem Koaxialkabel, wobei die elektrische Kontaktierung von der mechanischen Fixierung getrennt ist und wobei der Klemmring über die Außenleiterkontaktierungsbuchse gedreht ist;
- Figur 5C:: einen Querschnitt durch die Außenleiterkontaktierungsbuchse und/oder durch den Klemmring der verdeutlicht, dass die Außenleiterkontaktierungsbuchse und/oder der Klemmring geschlitzt ausgeführt sind;
- Figur 6:: ein Ausführungsbeispiel eines Längsschnitts durch ein Trennelement, welches an der Stirnseite des aufgenommenen Koaxialkabels anliegt und eine pyramidenförmige oder kegelförmige Erhebung in Richtung des Koaxialkabels aufweist, die von einer Öffnung zur Aufnahme des Innenleiters durchsetzt ist;
- Figur 7A:: ein Ausführungsbeispiel eines Längsschnitts durch ein Trennelement, auf dem ausschließlich das Dielektrikum des aufgenommenen Koaxialkabels aufliegt;
- Figur 7B:: eine vereinfachte Darstellung des erfindungsgemäßen Steckverbinders zur Aufnahme eines Koaxialkabels, wobei das Dielektrikum des Koaxialkabels über den Außenleiter vorsteht; und
- Figur 7C:: eine weitere vereinfachte Darstellung des erfindungsgemäßen Steckverbinders zur Aufnahme eines Koaxialkabels, wobei das Dielektrikum des Koaxialkabels über den Außenleiter vorsteht.

Figur 1A zeigt eine vereinfachte Darstellung eines Längsschnitts durch den erfindungsgemäßen Steckverbinder 1 zur Aufnahme eines Koaxialkabels 2 in der Form eines Steckers. Das Koaxialkabel 2 weist einen Innenleiter 3, einen Außenleiter 4 und ein zwischen dem Innenleiter 3 und dem Außenleiter 4 angeordnetes Dielektrikum 5 auf. Über den Außenleiter 4 befindet sich zudem noch eine nicht dargestellte Schutzummantelung.

Der Steckverbinder 1 weist außerdem eine Außenleiterbuchse 6 auf. Diese dient zur Aufnahme des Koaxialkabels 2 und ist zur besseren Veranschaulichung von einer Zentralachse 7 durchsetzt. Der Steckverbinder 1 weist außerdem noch ein Innenleiteraufnahmeelement 8 auf. Dieses dient zur Aufnahme des Innenleiters 3 des Koaxialkabels 2 und umfasst beispielsweise einen Federkorb. Das Innenleiteraufnahmeelement 8 ist dabei bevorzugt zentriert innerhalb der Außenleiterbuchse 6 angeordnet. Die Zentralachse 7 verläuft bevorzugt ebenfalls zentral durch das Innenleiteraufnahmeelement 8.

Die Außenleiterbuchse 6 umfasst zumindest einen Kontaktierungsbereich 10, welcher zur elektrischen Kontaktierung des Außenleiters 4 des Koaxialkabels 2 dient. Der Kontaktierungsbereich 10 erstreckt sich nur über einen gewissen Teil einer Innenwandung 21 der Außenleiterbuchse 6 in axialer Richtung oder aber er erstreckt sich über den gesamten Bereich der Innenwandung 21 der Außenleiterbuchse 6. Die elektrische Kontaktierung erfolgt über den Kontaktierungsbereich 10 der Außenleiterbuchse 6 mit dem Außenleiters 4 des aufzunehmenden oder aufgenommenen Koaxialkabels 2 vorzugsweise vollständig ohne Zuhilfenahme von Lot, also ausschließlich lotfrei. Dies bedeutet, dass insbesondere kein Lot zwischen dem Außenleiter 4 und dem elektrischen Kontaktierungsbereich 10 eingebracht ist. Das Gleiche gilt vorzugsweise auch für den Innenleiter 3 des Koaxialkabels 2. Dieser wird ohne Einsatz von Lot elektrisch leitend mit dem Innenleiteraufnahmeelement 8 verbunden.

Der erfindungsgemäße Steckverbinder 1 umfasst auch noch ein sogenanntes Trennelement 12. Bei dem Trennelement 12 handelt es sich bevorzugt um ein Dielektrikum in Form einer Scheibe, die eine Öffnung in ihrer Mitte aufweist. Durch die Öffnung wird der Innenleiter 3 des aufzunehmenden Koaxialkabels 2 geführt. Das Trennelement 12 dient einerseits dazu, dass das aufzunehmende Koaxialkabel 2 gestützt wird und andererseits soll das Trennelement 12 verhindern, dass Ströme über die Stirnseite des Außenleiters 4 des aufzunehmenden Koaxialkabels 2 fließen. Der Außenleiter 4 des aufzunehmenden Koaxialkabels 2 wird einzig, also ausschließlich durch den Kontaktierungsbereich 10 der Außenleiterbuchse 6 in radialer Richtung kontaktiert.

Das Trennelement 12 kann verschiedene Durchmesser aufweisen. Es ist möglich, dass der Durchmesser des Trennelements 12 kleiner ist als der Durchmesser des aufzunehmenden Koaxialkabels 2. In diesem Fall wirkt das Trennelement 12 als Abstandshalter, wobei die Stirnseite des Außenleiters 4 des aufzunehmenden Koaxialkabels 2 mittels Luft galvanisch von der Außenleiterbuchse 6 getrennt ist.

Der Durchmesser des Trennelements 12 kann auch derart gewählt werden, dass er dem Durchmesser des aufzunehmenden Koaxialkabels 2, mit Ausnahme der nicht dargestellten Schutzummantelung, entspricht. Das Trennelement 12 stützt dabei nicht nur das Dielektrikum 5 des Koaxialkabels sondern auch den Außenleiter 4 ab. Ein Stromfluss ist dabei auch nur in radialer Richtung über den Kontaktierungsbereich 10 gewährleistet.

Der Durchmesser des Trennelements 12 kann allerdings auch größer sein, als der Durchmesser des aufzunehmenden Koaxialkabels 2. Der Durchmesser des Trennelements 12 ist bevorzugt um den Faktor 10, weiter bevorzugt um den Faktor 20 größer als die Dicke des Trennelements 12. Es ist ebenfalls möglich, dass das Trennelement 12 nicht die Querschnittsform einer Scheibe, sondern beispielsweise die eines Rechtecks, bzw. eines n-Ecks aufweist. In diesem Fall ist auch gewährleistet, dass das Trennelement 12 nicht innerhalb der Außenleiterbuchse 6 verdreht werden kann.

Diejenige Seite des Trennelements 12, welche von der Stirnseite des aufzunehmenden Koaxialkabels 2 abgewandt ist, kann beispielsweise mit einem elektrisch leitfähigen Überzug versehen sein. Dies bewirkt, dass weniger Störstrahlung in Richtung des Innenleiteraufnahmeelements 8 vordringen kann.

Das Trennelement 12 ist vorzugsweise. Weiter wird bei Konfektionierung des Steckverbinders 1 mit dem Koaxialkabel 2 vorzugsweise auf Lot vollständig verzichtet.

Dargestellt ist ebenfalls noch eine Überwurfmutter 11, die dazu dient, den Steckverbinder 1 in Form eines Steckers mit seinem Gegenstück mechanisch fest zu verbinden. Die Außenleiterbuchse 6 ragt dabei parallel zur Zentralachse 7 über die Überwurfmutter 11 hinaus.

An der Außenleiterbuchse 6 gegenüberliegend sind Steckeinrichtungen ausgebildet, um den Steckverbinder 1 in Form eines Steckers mit dem korrespondierenden Gegenstück, also mit einem Steckverbinder 1' in Form einer Buchse zu verbinden.

Ein solcher Steckverbinder 1' in Form einer Buchse ist in Figur 1B dargestellt. Die Aufnahme des Koaxialkabels 2 erfolgt in analoger Art und Weise zu dem in Figur 1A dargestellten Steckverbinder 1.

Figur 1C zeigt die beiden Steckverbindungen 1, 1' jeweils in Form eines Steckers und einer Buchse die mittels der Überwurfmutter 11 miteinander verbunden sind. Bei der Überwurfmutter 11 kann es sich beispielsweise um eine Sechskantmutter handeln.

Figur 2A zeigt einen Längsschnitt durch die erfindungsgemäße Steckverbindung 1 mit einem aufgenommenen Koaxialkabel 2, wobei die elektrische Kontaktierung von der mechanischen Fixierung getrennt ist. Das Koaxialkabel 2 ist wiederum in die Außenleiterbuchse 6 eingeführt. Der Außenleiter 4 des Koaxialkabels 2 ist über den Kontaktierungsbereich 10 mit der Außenleiterbuchse 6 des Steckverbinders 1 verbunden. Das Koaxialkabel 2 stützt sich an seinem stirnseitigen Ende zumindest teilweise an dem Trennelement 12 ab. Das Trennelement 12 stützt sich in dem Ausführungsbeispiel aus Figur 2A zumindest teilweise an einem Vorsprung 20 ab. Der Vorsprung 20 ist bevorzugt einteilig mit Außenleiterbuchse 6 ausgebildet, bzw. an diesen angeformt. Der Vorsprung 20 läuft ebenfalls bevorzugt radial um die Zentralachse 7 herum. Es ist auch möglich, dass der Vorsprung 20 gleichzeitig das Trennelement 12 darstellt. In diesem Fall ist der Vorsprung 20 bevorzugt aus einem nicht leitenden elektrischen Medium hergestellt, bzw. mit einem solchen überzogen. Die Dicke des Vorsprungs 20 in Axialrichtung, also parallel zur Zentralachse 7, entspricht in etwa der Dicke des Trennelements 12. Das Trennelement 12 kann allerdings auch dicker oder dünner sein als der Vorsprung 20.

Durch die Öffnung des Trennelements 12 wird der Innenleiter 3 des aufzunehmenden Koaxialkabels 2 geführt. Das Trennelement 12 ist dadurch bezüglich seiner Bewegung in Radialrichtung, also senkrecht zur Zentralachse 7 beschränkt. Das Trennelement 12 kann einen derartigen großen Durchmesser aufweisen, dass es beispielsweise direkt an eine Innenwandung 21 der Außenleiterbuchse 6 angrenzt, bzw. sich an dieser abstützt.

In dem Beispiel aus Figur 2A ist der Durchmesser des Trennelements 12 in etwa so groß wie der Durchmesser des aufzunehmenden Koaxialkabels 2, wodurch eine Lücke in radialer Richtung zwischen dem Trennelement 12 und der Innenwandung 21 der Außenleiterbuchse 6 entsteht.

Ein Kontaktierungsbereich 10 ist an die Innenwandung 21 der Außenleiterbuchse 6 angeformt. Dieser Kontaktierungsbereich 10 kann direkt oberhalb des Vorsprungs 20 beginnen und sich in Richtung des aufzunehmenden Koaxialkabels 2 erstrecken. Dies bedeutet, dass der Kontaktierungsbereich 10 sowohl teilweise mit einer Umfangsfläche des Trennelements 12 Kontakt hat, als auch mit einem Teil des Außenleiters 4 des aufzunehmenden Koaxialkabels 2. Es ist auch möglich, dass der Kontaktierungsbereich 10 erst oberhalb einer Oberfläche des Trennelements 12 beginnt.

Der Kontaktierungsbereich 10 ist vorzugsweise unterbrechungsfrei gestaltet. Insbesondere weist er in Axialrichtung keine Unterbrechungen auf.

Der Kontaktierungsbereich 10 kann beispielsweise durch Kontaktrippen und/oder durch Kontaktstege gebildet sein. Der Kontaktierungsbereich 10 kann dabei auch einteilig mit der Außenleiterbuchse 6 gebildet sein.

Der Kontaktierungsbereich 10, also die Kontaktrippen und/oder die Kontaktstege weisen bevorzugt Schneidkanten auf, die weiter bevorzugt parallel zur Zentralachse 7 oder schraubenförmig zu dieser verlaufen. Bei einem Druck in radialer Richtung, wie durch die Pfeile in Figur 2A angedeutet, schneiden sich diese daher in dem Au-βenleiter 4 des aufzunehmenden Koaxialkabels 2 ein und stellen einen elektrischen Kontakt her.

Ein oberes Ende der Kontaktrippen und/oder der Kontaktstege, also des Kontaktierungsbereichs 10, verläuft von radial außen nach radial innen schräg nach unten, also in Richtung des Vorsprungs 20 und dient daher als Einführhilfe beim Einführen des aufzunehmenden Koaxialkabels 2. Bei einer Oberseite des Kontaktierungsbereichs 10 handelt es sich um die Seite des Kontaktierungsbereichs 10, welche von dem Vorsprung 20 am weitesten entfernt angeordnet ist. Die Oberseite des Kontaktierungsbereichs 10 kann auch einen gebogenen Verlauf aufweisen.

Der Kontaktierungsbereich 10 kontaktiert in eingestecktem Zustand des Koaxialkabels 2 den Außenleiter 4 an seiner an die Stirnseite angrenzenden Umfangswandung 22. Diese Kontaktierung findet ausschließlich radial statt. Der Kontaktierungsbereich 10 kontaktiert dabei den Bereich an der Umfangswandung 22 des Außenleiters 4 des eingeführten Koaxialkabels 2 an dem Bereich, der sich beginnend an der Stirnseite in axialer Richtung um weniger als 0,5 cm, bevorzugt um weniger als 0,3 cm und weiter bevorzugt um weniger als 0,2 cm von dem Trennelement 12 weg erstreckt.

Die Außenleiterbuchse 6 ist an seinem Ende, welches von dem Innenleiteraufnahmeelement 8 am weitesten entfernt ist, teilweise radial nach innen, also in Richtung der Zentralachse 7 gebogen bzw. er verläuft zumindest zu einem Teil in Richtung der Zentralachse 7. Bei diesem Bereich handelt es sich auch um den Endabschnitt 23, über den eine mechanische Fixierung den Steckverbinder 1 mit dem aufgenommenen Koaxialkabel 2 verbindet. In dem Ausführungsbeispiel aus Figur 2A handelt es sich bei der mechanischen Fixierung beispielsweise um eine Crimp- und/oder Klemmverbindung. Bei einer Crimpverbindung handelt es sich um eine nicht lösbare Verbindung. Dabei wird eine Kraft entsprechend der in Figur 2A eingezeichneten Pfeile auf den Endabschnitt 23 der Außenleiterbuchse 6 gegeben. Diese Kraft führt zu einer Verformung des Endabschnittes 23 der Außenleiterbuchse 6, welche radial nach innen, also in Richtung der Zentralachse 7 gedrückt wird. Dadurch wird ebenfalls der Kontaktierungsbereich 10 in Richtung des Außenleiters 4 des eingeführten Koaxialkabels 2 gedrückt, wodurch die elektrische Kontaktierung zwischen der Außenleiterbuchse 6 und dem Außenleiter 4 des Koaxialkabels 2 stattfindet. Die Tatsache, dass der Endabschnitt 23 ebenfalls den Außenleiter 4 elektrisch kontaktiert ist ohne Bedeutung, weil die Ströme auf dem Außenleiter 4 den kürzesten Weg wählen und dieser ausschließlich über den Kontaktierungsbereich 10 verläuft. Bei Aufbringung einer genau definierten Kraft bei Herstellung der Crimp- und/oder Klemmverbindung kann der elektrische Kontakt über den Kontaktierungsbereich 10 reproduziert werden.

Besonders vorteilhafte ist dabei, dass die mechanische Fixierung axial beabstandet von dem Bereich erfolgt, der zur elektrischen Kontaktierung dient. Die mechanische Fixierung ist also axial beabstandet von dem Kontaktierungsbereich 10. Dies bedeutet, dass auch ein Rütteln am Koaxialkabel 2 nicht zu einer Beeinträchtigung der elektrischen Kontaktierung führt. Die mechanische Fixierung ist dabei weiter von dem Innenleiteraufnahmeelement 8 entfernt als die elektrische Kontaktierung.

Der Endabschnitt 23 erstreckt sich in axialer Richtung ungefähr über die gleiche Länge über die sich auch der Kontaktierungsbereich 10 erstreckt.

Der Vorsprung 20 und die Außenleiterbuchse 6 und/oder der Kontaktierungsbereich 10 bilden einen Winkel zueinander, der im Bereich zwischen 70° und 110°, bevorzugt zwischen 80° und 100°, weiter bevorzugt zwischen 85° und 95° liegt und beispielsweise 90° entspricht. Im Zustand, in welchem das Koaxialkabel 2 eingesetzt ist und in welchem die mechanische Fixierung angebracht ist, verändert sich der Winkel zwischen dem Vorsprung 20 und der Außenleiterbuchse 6, bzw. zwischen dem Kontaktierungsbereich 10 derart, dass er bevorzugt nicht mehr 90° entspricht, aber weiterhin im Bereich zwischen 70° und 110°, bevorzugt im Bereich zwischen 80° und 100° und weiter bevorzugt im Bereich zwischen 85° und 95° liegt. Dadurch wird gewährleistet, dass sich der Kontaktierungsbereich 10, welcher beispielsweise aus Kontaktrippen und/oder Kontaktstegen besteht, in den Außenleiter 4 des Koaxialkabels 2 einschneiden kann.

Figur 2B zeigt eine abgerollte Innenwandung 21 der Au-βenleiterbuchse 6, die über Kontaktierungsbereiche 10 in Form von senkrecht angeordneten Kontaktrippen und/oder Kontaktstegen verfügt. Die Kontaktrippen und/oder Kontaktstege sind an der Innenwandung 21 der Außenleiterbuchse 6 in Umlaufsrichtung um die Zentralachse 7, also bevorzugt parallel zur Zentralachse 7, gleichmäßig versetzt zueinander angeordnet. Dies bedeutet, dass die Abstände in Umlaufrichtung zwischen den einzelnen Kontaktrippen und/oder den einzelnen Kontaktstegen jeweils in etwa gleich sind.

Der Kontaktierungsbereich 10 weist bevorzugt m Kontaktrippen und/oder Kontaktstege auf, wobei m ≥ 2, bevorzugt m ≥ 3, weiter bevorzugt m ≥ 4, weiter bevorzugt m ≥ 5, weiter bevorzugt m ≥ 6 ist, und wobei die Kontaktrippen und/oder die m-Kontaktstege in einem Winkel zueinander angeordnet sind, der α = 360° durch m entspricht.

Die Kontaktrippen und/oder die Kontaktstege weisen Schneidkanten auf, die parallel zur Zentralachse 7 oder schraubenförmig zu dieser verlaufen. Die Schneidkanten sind bevorzugt durch zwei spitz aufeinander zu laufende Seitenflächen 10₁ und 10₂ gebildet. Die Schneidkanten, also der Kontaktierungsbereich 10 besteht bevorzugt aus dem gleichen Material, aus dem auch die Außenleiterbuchse 6 besteht.

Figur 3 zeigt einen Längsschnitt durch ein weiteres Ausführungsbeispiel der erfindungsgemäßen Steckverbindung 1 mit aufgenommenen Koaxialkabel 2, wobei die elektrische Kontaktierung und die mechanische Fixierung räumlich nicht getrennt sind. Der Kontaktierungsbereich 10 weist in Figur 3 eine größere Länge in Axialrichtung auf, als in Figur 2A. Die Pfeile zeigen eine Krafteinwirkung zur Herstellung der mechanischen Fixierung. Diese Krafteinwirkung erfolgt auch an den Bereichen, an denen der Kontaktierungsbereich 10 ausgebildet ist.

Die Außenleiterbuchse 6 weist in dem Ausführungsbeispiel aus Figur 3 an ihrem Endabschnitt 23 weder eine Verjüngung noch eine Verbreiterung auf. Sie ändert dabei weder ihren Außendurchmesser noch ihren Innendurchmesser.

Der Kontaktierungsbereich 10 beginnt in dem Ausführungsbeispiel aus Figur 3 erst oberhalb des Trennelements 12, was bedeutet, dass das Trennelement 12 derart ausgebildet sein kann, dass es direkt an der Außenleiterbuchse 6 angrenzt. In dem Ausführungsbeispiel aus Figur 3 ist der Außendurchmesser des Trennelements 12 allerdings geringer als der Innendurchmesser der Außenleiterbuchse 6. In dem Spalt zwischen dem Trennelement 12 und der Außenleiterbuchse 6 kann beispielsweise noch ein Kleber eingebracht werden, der dafür sorgt, dass das Trennelement 12 innerhalb der Außenleiterbuchse 6 mit dieser fixiert ist. Es ist ebenfalls möglich, dass die Unterseite des Trennelements 12, also die Seite, die der Stirnseite des Koaxialkabels 2 abgewandt ist, mittels einer Klebeverbindung an dem Vorsprung 20 unlösbar befestigt wird.

Der Kontaktierungsbereich 10 kann sich beispielsweise bis an das obere Ende der Außenleiterbuchse 6, also bis an das obere Ende des Endabschnitts 23 erstrecken. In dem Ausführungsbeispiel aus Figur 3 endet der Kontaktierungsbereich 10 allerdings mit einem bestimmten Abstand in Axialrichtung, also parallel zur Zentralachse 7 vor dem oberen Ende der Außenleiterbuchse 6. Dieser Abstand kann beliebig gewählt werden.

Figur 4 zeigt einen Längsschnitt durch ein weiteres Ausführungsbeispiel der erfindungsgemäßen Steckverbindung 1 mit aufgenommenen Koaxialkabel 2, wobei die elektrische Kontaktierung von der mechanischen Fixierung getrennt ist und wobei der Kontaktierungsbereich 10 und die Au-βenleiterbuchse 6 einteilig ausgebildet sind. Der Kontaktierungsbereich 10 besteht bevorzugt ebenfalls aus einzelnen voneinander getrennten Segmenten die durch einen Druck von radial außen nach radial innen zu der elektrischen Kontaktierung beitragen. Auch in Figur 4 ist der Kontaktierungsbereich 10 an seinem oberen Ende 40 von radial außen nach radial innen in Richtung des Trennelements 12 geneigt, wodurch ein aufzunehmendes Koaxialkabel 2 möglichst einfach eingeführt werden kann. Die mechanische Fixierung erfolgt in analoger Weise zu dem Ausführungsbeispiel aus Figur 2A.

Figur 5A zeigt einen Längsschnitt durch ein Ausführungsbeispiel des erfindungsgemäßen Steckverbinders 1 mit aufgenommenen Koaxialkabel 2, wobei die elektrische Kontaktierung von der mechanischen Fixierung getrennt ist und wobei ein Klemmring 50 zwischen der Außenleiterbuchse 6 und dem Koaxialkabel 2 gedreht ist und für die mechanische Fixierung sorgt. Der Endabschnitt 23 der Au-βenleiterbuchse 6 verbreitert sich nach radial außen, also weg von der Zentralachse 7. Diese Verbreiterung kann im Längsschnitt getapert, konisch oder gebogen ausgeführt sein. Bevorzugt ist der Verlauf der Verbreiterung des Endabschnitts 23 derart gewählt, dass diese im Längsschnitt für jeden Punkt stetig ist. Ein eingebrachter Klemmring 50 wird daher von dem Endabschnitt 23 der Außenleiterbuchse 6 in Richtung des aufzunehmenden Koaxialkabels 2 gedrückt, wodurch die mechanische Fixierung entsteht.

Bevorzugt weist die Innenwandung des Endabschnitts 23 der Außenleiterbuchse 6 ein Gewinde auf. Die Außenwandung des Klemmrings 50 weist einen entsprechenden Gegenpart auf. Der Klemmring 50 kann auch selbst furchend sein. Je weiter der Klemmring 50 in axialer Richtung nach unten, also in Richtung des Trennelements 12 gedreht wird, desto stärker wirkt eine Kraft nach radial innen, also in Richtung der Zentralachse 7 und desto stärker ist die mechanische Fixierung ausgebildet.

Der Klemmring 50 weist einen Teil in axialer Richtung auf, dessen Außendurchmesser größer ist, als der Außendurchmesser des Endabschnitts 23 der Außenleiterbuchse 6. Ein anderer Teil des Klemmrings 50 weist einen Außendurchmesser auf, der wiederum kleiner ist als ein Außendurchmesser des Endabschnitts 23 der Außenleiterbuchse 6. Durch Eindrehen des Klemmrings 50 wirkt eine Kraft auf diesen, so dass der Klemmring 50 radial nach innen gedrückt wird, wodurch die mechanische Fixierung entsteht. Der Beginn des sich verbreitenden Teils der Au-βenleiterbuchse 6, kann als Anschlag dienen, bis zu welchem Punkt der Klemmring 50 eingedreht werden kann.

Figur 5B zeigt einen Längsschnitt durch ein weiteres erfindungsgemäßes Ausführungsbeispiel der Steckverbindung 1 mit aufgenommenen Koaxialkabel 2, wobei die elektrische Kontaktierung von der mechanischen Fixierung getrennt ist und wobei der Klemmring 50 über die Außenleiterbuchse 6 gedreht wird und dadurch für die mechanische Fixierung sorgt. Ein Innendurchmesser zumindest eines Teils des Klemmrings 50 ist dabei größer, als ein Innendurchmesser des Endabschnitts 23 der Außenleiterbuchse 6. Der Klemmring 50 weist an seiner Innenwandung ebenfalls wiederum bevorzugt ein Gewinde auf, welches in ein entsprechendes Gegengewinde an der Umfangswandung des Endabschnitts 23 der Außenleiterbuchse 6 greift. Dadurch, dass der Innendurchmesser des Klemmrings 50 geringfügig kleiner ist als der Außendurchmesser eines Teils des Endabschnitts 23 der Außenleiterbuchse 6 kommt es zu einer mechanischen Verspannung zwischen dem Klemmring 50 und der Außenleiterbuchse 6, wodurch eine Kraft erzeugt wird, die den Endabschnitt 23 der Außenleiterbuchse 6 radial nach innen, also in Richtung der Zentralachse 7 drückt. Der Endabschnitt 23 der Außenleiterbuchse 6 weist bezüglich seiner Umfangswandung eine leicht konische Form auf. Der Endabschnitt 23 verjüngt sich hin zu seinem oberen Ende und damit weg von seinem Trennelement 12, wobei der Außendurchmesser des oberen Endes geringer ist als der Innendurchmesser des Klemmrings 50.

Figur 5C zeigt einen Querschnitt durch die Außenleiterbuchse 6 und/oder durch den Klemmring 50 auf, der zeigt, dass die Außenleiterbuchse 6 und/oder der Klemmring 50 geschlitzt ausgeführt sind. Dies ist im Längsschnitt für die Außenleiterbuchse 6 in Figur 5B bereits gezeigt. Eine solche geschlitzte Ausführung erlaubt, dass sich die Außenleiterbuchse 6 in ihrem Durchmesser verjüngen kann, indem die einzelnen Segmente näher zusammenrücken. Gleiches gilt auch für eine zumindest teilweise geschlitzte Ausführung des Klemmrings 50. Bevorzugt sind diejenigen Abschnitte der Außenleiterbuchse 6 und des Klemmrings 50 geschlitzt ausgeführt, die sich in radialer Richtung überlagern. Der Schlitz ist dabei überwiegend in axialer Richtung, also parallel zur Zentralachse 7 ausgebildet. Der Bereich der Außenleiterbuchse 6, in welchem der Kontaktierungsbereich 10 ausgebildet ist, ist bevorzugt nicht geschlitzt ausgeführt.

Die Figur 6 zeigt ein Ausführungsbeispiel eines Längsschnitts durch ein Trennelement 12 welches an der Stirnseite eines aufgenommenen Koaxialkabels 2 anliegt. Im Gegensatz zu den scheibenförmigen Trennelementen 12 aus den vorherigen Ausführungsbeispielen weist das Trennelement 12 aus Figur 6 an seiner der Stirnseite des aufgenommenen Koaxialkabels 2 zugewandt liegenden Seite eine kegel- oder pyramidenförmige Erhebung 60 auf, die im Bereich der Zentralachse 7 von der Öffnung zur Aufnahme des Innenleiters 3 durchsetzt ist. Die kegel- oder pyramidenförmige Erhebung 60 ist in Umlaufrichtung bevorzugt nicht unterbrochen. Sie kann allerdings auch geschlitzt ausgeführt sein. Die Erhebung 60 findet bevorzugt einzig in dem Bereich der Stirnseite des aufzunehmenden Koaxialkabels 2 statt, in welchem das Dielektrikum 5 ausgebildet ist. Dies bedeutet, dass die Stirnseite des Außenleiters 4 nicht durch die Erhebung 60 beeinträchtigt ist. Die Erhebung 60 bewirkt, dass das aufzunehmende Koaxialkabel 2 besser gehalten wird und dass ein Druck durch den Kontaktierungsbereich 10 nicht dazu führt, dass der Außenleiter 4 radial nach innen, also in Richtung der Zentralachse 7 verschoben wird. Die Erhebung 60 erstreckt sich in axialer Richtung bevorzugt in einer Länge, die in etwa der Dicke des Trennelements an der Stelle entspricht, an der die Erhebung 60 nicht ausgebildet ist. Die Höhe der Erhebung 60 in Längsrichtung, also parallel zur Zentralachse 7 kann allerdings auch größer oder kleiner sein.

Die Erhebung 60 weist über einen Teil ihrer Länge oder über ihre gesamte Länge eine konstante Steigung auf. Es ist auch möglich, dass die Erhebung 60 über einen Teil ihrer Länge oder über die gesamte Länge durch ein Polynom von Grad n, mit n ≥ 2 beschrieben wird.

Figur 7A zeigt ein Ausführungsbeispiel eines Längsschnitts durch ein Trennelement 12, auf dem ausschließlich das Dielektrikum 5 des Koaxialkabels 2 aufliegt. Das Koaxialkabel 2 ist derart abisoliert, dass das Dielektrikum 5 Überstand gegenüber dem Außenleiter 4 des Koaxialkabels 2 hat. Dies erlaubt, dass das Trennelement 12 aus einem elektrisch leitfähigen Material hergestellt werden kann. Das Trennelement 12 kann auch gemäß demjenigen aus einer der Figuren 1A bis 5B aufgebaut sein und glatt, also ohne Erhebung ausgeführt sein. Es ist auch möglich, dass der Vorsprung 20 das Trennelement 12 darstellt und dass die Stirnseite des Dielektrikums 5 direkt auf dem Vorsprung 20 aufliegt. Der Vorsprung 20 und das Trennelement 12 wären in diesem Fall einteilig ausgebildet. Bevorzugt sind der Vorsprung 20 und das Trennelement 12 allerdings zweiteilig ausgebildet, sodass es sich bei dem Trennelement 12 um ein separates Trennelement handelt, welches bevorzugt auf dem Vorsprung 20 aufliegt.

Figur 7B zeigt eine vereinfachte Darstellung des erfindungsgemäßen Steckverbinders 1 zur Aufnahme eines Koaxialkabels 2, wobei das Dielektrikum 5 des Koaxialkabels 2 über den Außenleiter 4 vorsteht. Das Dielektrikum 5 des Koaxialkabels 2 liegt in diesem Ausführungsbeispiel direkt an dem Dielektrikum 70 des Steckverbinders 1 an. Das Dielektrikum 70 des Steckverbinders 1 fungiert in diesem Fall als Trennelement 12. Ein separates Trennelement ist daher nicht notwendig. Der Außenleiter 4 des Koaxialkabels 2 kann an seiner Stirnseite daher nicht elektrisch kontaktiert werden. Es wäre in diesem Fall auch möglich, dass das Dielektrikum 5 des Koaxialkabels 2 nicht über den Außenleiter 4 vorsteht, sodass der Au-βenleiter 4 mit seiner Stirnseite ebenfalls auf dem Dielektrikum 70 des Steckverbinders 1 aufliegt. Der Außenleiter 4 könnte prinzipiell auch in das Dielektrikum 70 des Steckverbinders 1 hineinragen.

Figur 7C zeigt eine weitere vereinfachte Darstellung des erfindungsgemäßen Steckverbinders 1 zur Aufnahme eines Koaxialkabels 2, wobei das Dielektrikum 5 des Koaxialkabels 2 über den Außenleiter 4 vorsteht. Das Dielektrikum 5 des Koaxialkabels 2 stützt sich in diesem Fall auf dem Vorsprung 20 der Außenleiterbuchse 6 ab. Über die Stirnseite des Außenleiters 4 erfolgt daher keine elektrische Verbindung mit der Außenleiterbuchse 6.

Vorzugsweise gilt, dass der Kontaktierungsbereich 10 im eingesteckten Zustand derart in der Außenleiterbuchse 6 angeordnet ist, dass der Außenleiter 4 mit seiner an die Stirnseite angrenzenden Umfangswandung 22 ausschließlich radial elektrisch kontaktierbar ist.

Vorzugsweise gilt, dass die mechanische Fixierung eine Crimp- und/oder Klemmverbindung umfasst oder daraus besteht.

Die Erfindung ist nicht auf die beschriebenen Ausführungsbeispiele beschränkt.

## Patentansprüche

1. Steckverbinder (1) zur Aufnahme und Kontaktierung eines Koaxialkabels (2) mit den folgenden Merkmalen:
- einer Außenleiterbuchse (6) zur Aufnahme des Koaxialkabels (2), wobei die Außenleiterbuchse (6) von einer Zentralachse (7) durchsetzt wird;
- ein Innenleiteraufnahmeelement (8) zur Aufnahme eines Innenleiters (3) des Koaxialkabels (2), wobei das Innenleiteraufnahmeelement (8) zentriert innerhalb der Außenleiterbuchse (6) angeordnet ist;
- die Außenleiterbuchse (6) weist zumindest einen Kontaktierungsbereich (10) auf, welcher zur elektrischen Kontaktierung eines Außenleiters (4) des Koaxialkabels (2) dient;
- es ist eine mechanische Fixierung vorgesehen, wobei das aufzunehmende Koaxialkabel (2) über die mechanische Fixierung fest mit zumindest einem Abschnitt der Außenleiterbuchse (6) verbindbar ist;
- der Steckverbinder (1) weist zudem zumindest ein Trennelement (12) auf, welches innerhalb der Außenleiterbuchse (6) derart angeordnet ist, dass eine elektrische Kontaktierung der Stirnseite des Außenleiters (4) eines in die Außenleiterbuchse (6) einführbaren Koaxialkabels (2) mit der Außenleiterbuchse (6) verhindert oder unterbunden ist, und dass der Kontaktierungsbereich (10) im eingesteckten Zustand derart in der Außenleiterbuchse (6) angeordnet ist, dass der Au-βenleiter (4) mit seiner an die Stirnseite angrenzenden Umfangswandung (22) radial elektrisch kontaktierbar ist;
**gekennzeichnet durch** die folgenden Merkmale:
- der Kontaktierungsbereich (10) umfasst Kontaktrippen und/oder Kontaktstege;
und/oder
- ein Endabschnitt (23) der Außenleiterbuchse (6), an dem die mechanische Fixierung an- oder eingreift, ist axial beabstandet von dem Kontaktierungsbereich (10), über den die elektrische Kontaktierung der Außenleiterbuchse (6) mit dem Außenleiter (4) des einführbaren Koaxialkabels (2) erfolgt, und
der Kontaktierungsbereich (10), über den die elektrische Kontaktierung der Außenleiterbuchse (6) mit dem Außenleiter (4) des einführbaren Koaxialkabels (2) erfolgt, ist näher an dem Innenleiteraufnahmeelement (8) angeordnet als der Endabschnitt (23) der Außenleiterbuchse (6), an dem die mechanische Fixierung an- oder eingreift.

2. Steckverbinder (1) nach Anspruch 1, **dadurch gekennzeichnet, dass** die elektrische Kontaktierung des Kontaktierungsbereichs (10) der Außenleiterbuchse (6) mit der Umfangswandung (22) des Außenleiters (4) des aufzunehmenden Koaxialkabels (2) vollständig ohne Zuhilfenahme von Lot, also ausschließlich lotfrei, erfolgt.

3. Steckverbinder (1) nach Anspruch 1 oder 2, **dadurch gekennzeichnet, dass** die Außenleiterbuchse (6) einen in Richtung der Zentralachse (7) vorstehenden Vorsprung (20) aufweist, gegen den sich die Stirnseite des Außenleiters (4) und/oder gegen den sich zumindest ein Teil eines Dielektrikums (5) zwischen dem Außenleiter (4) und dem Innenleiter (3) des einführbaren Koaxialkabels (2) abstützt.

4. Steckverbinder (1) nach Anspruch 3, **dadurch gekennzeichnet, dass** die elektrische Kontaktierung zwischen der Stirnseite des Außenleiters (4) des in die Außenleiterbuchse (6) einführbaren Koaxialkabels (2) mit der Au-βenleiterbuchse (6) dadurch verhindert oder unterbunden ist:
a) dass der Vorsprung (20) aus einem dielektrischem Material gebildet oder mit einem solchen überzogen ist und damit das Trennelement (12) bildet; oder
b) dass das Trennelement (12) als separates Trennelement, welches zwischen dem Vorsprung (20) und der Stirnseite des Außenleiters (4) und/oder des zumindest einen Teils des Dielektrikums (5) des einführbaren Koaxialkabels (2) liegt, ausgebildet ist; oder
c) dass das Dielektrikum (5) des Koaxialkabels (2) stirnseitig über den Außenleiter (4) übersteht und sich an dem Vorsprung (20) oder an dem Trennelement (12) oder an einem Dielektrikum (70) des Steckverbinders (1) abstützt.

5. Steckverbinder (1) nach Anspruch 3 oder 4, **dadurch gekennzeichnet, dass** das Trennelement (12) eine Scheibe umfasst oder daraus besteht, die in ihrer Mitte eine Öffnung zum Durchführen des Innenleiters (3) des Koaxialkabels (2) aufweist, und dass der Außendurchmesser der Scheibe größer oder gleich dem Außendurchmesser des Außenleiters (4) des einführbaren Koaxialkabels (2) ist.

6. Steckverbinder (1) nach Anspruch 5, **dadurch gekennzeichnet, dass** das Trennelement (12) an seiner, der Stirnseite des aufzunehmenden Koaxialkabels (2) zugewandt liegenden Seite eine kegel- oder pyramidenförmige Erhebung (60) aufweist, die im Bereich der Zentralachse (7) von der Öffnung zur Aufnahme des Innenleiters (3) des aufzunehmenden oder aufgenommenen Koaxialkabels (2) durchsetzt ist.

7. Steckverbinder (1) nach einem der Ansprüche 3 bis 6, **dadurch gekennzeichnet, dass** der Vorsprung (20) und die Außenleiterbuchse (6) und/oder Kontaktierungsbereich (10) einen Winkel zueinander bilden, der im Bereich zwischen 80° und 100°, bevorzugt im Bereich zwischen 85° und 95° liegt und weiter bevorzugt 90° entspricht.

8. Steckverbinder (1) nach einem der vorherigen Ansprüche, **dadurch gekennzeichnet, dass** die Kontaktrippen und/oder Kontaktstege an der Innenwandung (21) der Au-βenleiterbuchse (6) in Umlaufrichtung um die Zentralachse (7) gleichmäßig versetzt zueinander angeordnet sind.

9. Steckverbinder (1) nach einem der vorherigen Ansprüche, **dadurch gekennzeichnet, dass** die Kontaktrippen und/oder Kontaktstege Schneidkanten aufweisen die parallel zur Zentralachse (7) oder schraubenförmig verlaufen.

10. Steckverbinder (1) nach Anspruch 9, **dadurch gekennzeichnet, dass** die Schneidkanten durch zwei spitz aufeinander zulaufenden Seitenflächen (10₁, 10₂) gebildet sind.

11. Steckverbinder (1) nach einem der vorherigen Ansprüche, **dadurch gekennzeichnet, dass** der Endabschnitt (23) des Außenleiterbuchse (6) unter Ausbildung eines Aufnahmeraums für einen Klemmring (50) radial nach außen von der Zentralachse (7) weg derart erweitert ist, dass durch Eindrehen des Klemmrings (50) in den Aufnahmeraum im Endabschnitt der Außenleiterbuchse (6) radiale Anpresskräfte zwischen Klemmring (50) und dem zu fixierenden Koaxialkabel (2) wirken.

12. Steckverbinder (1) nach einem der Ansprüche 1 bis 10, **dadurch gekennzeichnet, dass** der Endabschnitt (23) der Außenleiterbuchse (6) an dem Außenleiter (4) des zu fixierenden Koaxialkabels anliegt und dass ein Klemmring (50) radial auf den Endabschnitt der Außenleiterbuchse (6) aufgedreht wird, sodass radiale Anpresskräfte zwischen Klemmring (50) und dem zu fixierenden Koaxialkabel (2) wirken.

13. Steckverbinder (1) nach Anspruch 11 oder 12, **dadurch gekennzeichnet, dass** die Außenleiterbuchse (6) in axialer Richtung ihrer Länge zumindest in dem Bereich geschlitzt ist, in dem die mechanische Fixierung ausgebildet ist und/oder dass der Klemmring (50) in einem Teil seiner Länge in axialer Richtung geschlitzt ist.

14. Steckverbinder (1) nach einem der vorherigen Ansprüche, **dadurch gekennzeichnet, dass** die Außenleiterbuchse (6) und der zumindest eine Kontaktierungsbereich (10) einteilig oder mehrteilig ausgebildet sind.

15. Steckverbinder (1) nach einem der vorherigen Ansprüche, **dadurch gekennzeichnet, dass** der Kontaktierungsbereich (10) der Außenleiterbuchse (6) den Bereich an der Umfangswandung (22) des Außenleiters (4) des zuführbaren Koaxialkabels (2) kontaktiert, der sich beginnend an der Stirnseite in axialer Richtung um weniger als 0,5 cm, bevorzugt um weniger als 0,3 cm und weiter bevorzugt um weniger als 0,2 cm erstreckt.

## Claims

1. Plug connector (1) for receiving and contacting a coaxial cable (2), comprising the following features:
- an outer conductor socket (6) for receiving the coaxial cable (2), a central axis (7) passing through the outer conductor socket (6);
- an inner conductor receiving element (8) for receiving an inner conductor (3) of the coaxial cable (2), the inner conductor receiving element (8) being arranged so as to be centred within the outer conductor socket (6);
- the outer conductor socket (6) comprises at least one contact region (10) which is configured to electrically contact an outer conductor (4) of the coaxial cable (2);
- a mechanical fastening is provided, the coaxial cable (2) which is to be received is rigidly connectable to at least one portion of the outer conductor socket (6) via the mechanical fastening;
- the plug connector (1) additionally comprises at least one separation element (12), which is arranged within the outer conductor socket (6) in such a way that electrical contact of the end face of the outer conductor (4) of a coaxial cable (2), which can be inserted into the outer conductor socket (6), with the outer conductor socket (6) is impeded or prevented, and in that, in the plugged-in state, the contact region (10) is arranged in the outer conductor socket (6) in such a way that the peripheral wall (22), which is adjacent to the end face, of the outer conductor (4) is electrically radially contactable;
**characterised by** the following features:
- the contact region (10) comprises contact ribs and/or contact ridges;
and/or
- an end portion (23) of the outer conductor socket (6), at which the mechanical fastening engages, is at an axial distance from the contact region (10) via which the outer conductor socket (6) is electrically contacted with the outer conductor (4) of the insertable coaxial cable (2); and
the contact region (10) via which the outer conductor socket (6) is electrically contacted with the outer conductor (4) of the insertable coaxial cable (2) is arranged closer to the inner conductor receiving element (8) than the end portion (23) of the outer conductor socket (6), at which the mechanical fastening engages.

2. Plug connector (1) according to claim 1, **characterised in that** the electrical contact of the contact region (10) of the outer conductor socket (6) with the peripheral wall (22) of the outer conductor (4) of the coaxial cable (2) which is to be received takes place entirely without the assistance of solder, in other words exclusively in a solder-free manner.

3. Plug connector (1) according to either claim 1 or claim 2, **characterised in that** the outer conductor socket (6) comprises a projection (20) projecting towards the central axis (7), against which the end face of the outer conductor (4) and/or against which at least part of a dielectric (5) between the outer conductor (4) and the inner conductor (3) of the insertable coaxial cable (2) is braced.

4. Plug connector (1) according to claim 3, **characterised in that** the electrical contact between the end face of the outer conductor (4) of the coaxial cable (2), which is insertable into the outer conductor socket (6), and the outer conductor socket (6) is impeded or prevented:
a) **in that** the projection (20) is formed from or coated with a dielectric material and thus forms the separation element (12); or
b) **in that** the separation element (12) is formed as a separate separation element, which is positioned between the projection (20) and the end face of the outer conductor (4) and/or of the at least one part of the dielectric (5) of the insertable coaxial cable (2); or
c) **in that** the dielectric (5) of the coaxial cable (2) protrudes beyond the outer conductor (4) at the end face and is braced on the projection (20) or on the separation element (12) or on a dielectric (70) of the plug connector (1).

5. Plug connector (1) according to either claim 3 or claim 4, **characterised in that** the separation element (12) comprises or consists of a disc which has in the centre thereof an opening for the passage of the inner conductor (3) of the coaxial cable (2), and **in that** the external diameter of the disc is greater than or equal to the external diameter of the outer conductor (4) of the insertable coaxial cable (2).

6. Plug connector (1) according to claim 5, **characterised in that** the separation element (12) has, on the face thereof facing the end face of a coaxial cable (2) which is to be received, a conical or pyramidal elevation (60), through which the opening for receiving the inner conductor (3) of the coaxial cable (2) which is to be received or has been received passes in the region of the central axis (7).

7. Plug connector (1) according to any of claims 3 to 6, **characterised in that** the projection (20) and the outer conductor socket (6) and/or contact region (10) are at an angle to one another which is in the range between 80° and 100°, preferably in the range between 85° and 95°, and is more preferably 90°.

8. Plug connector (1) according to any of the preceding claims, **characterised in that** the contact ribs and/or contact ridges are arranged so as to be uniformly and mutually offset about the central axis (7) in the peripheral direction on the inner wall (21) of the outer conductor socket (6).

9. Plug connector (1) according to any of the preceding claims, **characterised in that** the contact ribs and/or contact ridges comprise cutting edges which extend in parallel with the central axis (7) or helically.

10. Plug connector (1) according to claim 9, **characterised in that** the cutting edges are formed by two side faces (10₁, 10₂) which taper towards one another.

11. Plug connector (1) according to any of the preceding claims, **characterised in that** the end portion (23) of the outer conductor socket (6) is widened radially outwards away from the central axis (7), forming a receiving chamber for a clamping ring (50), in such a way that, as a result of the clamping ring (50) being screwed into the receiving chamber in the end portion of the outer conductor socket (6), radial contact pressure forces act between the clamping ring (50) and the coaxial cable (2) to be fastened.

12. Plug connector (1) according to any one of claims 1 to 10, **characterised in that** the end portion (23) of the outer conductor socket (6) is positioned on the outer conductor (4) of the coaxial cable to be fastened, and **in that** a clamping ring (50) is screwed radially onto the end portion of the outer conductor socket (6), in such a way that radial contact pressure forces act between the clamping ring (50) and the coaxial cable (2) to be fastened.

13. Plug connector (1) according to either claim 11 or claim 12, **characterised in that** the outer conductor socket (6) is slotted in the axial direction of the length thereof at least in the region in which the mechanical fastening is formed, and/or **in that** the clamping ring (50) is slotted in the axial direction in part of the axial length thereof.

14. Plug connector (1) according to any of the preceding claims, **characterised in that** the outer conductor socket (6) and the at least one contact region (10) are formed in a single piece or in multiple pieces.

15. Plug connector (1) according to any of the preceding claims, **characterised in that** the contact region (10) of the outer conductor socket (6) contacts the region at the peripheral wall (22) of the outer conductor (4) of the coaxial cable (2) which can be supplied and which, starting at the end face, extends in the axial direction by less than 0,5 cm, preferably by less than 0,3 cm and more preferably by less than 0,2 cm.

## Revendications

1. Connecteur (1) destiné à recevoir et à mettre en contact un câble coaxial (2), présentant les particularités suivantes :
- une douille pour conducteur externe (6) destinée à recevoir le câble coaxial (2), ladite douille pour conducteur externe (6) étant traversée par un axe central (7) ;
- un élément de réception de conducteur interne (8) destiné à recevoir un conducteur interne (3) du câble coaxial (2), ledit élément de réception de conducteur interne (8) étant agencé centré à l'intérieur de la douille pour conducteur externe (6) ;
- la douille pour conducteur externe (6) présente au moins une zone de contact (10) servant à la mise en contact électrique d'un conducteur externe (4) du câble coaxial (2) ;
- il est prévu une fixation mécanique, ledit câble coaxial (2) à recevoir pouvant être relié fixement avec au moins une partie de la douille pour conducteur externe (6) par le biais de ladite fixation mécanique ;
- le connecteur (1) présente en outre au moins un élément de séparation (12) qui est agencé à l'intérieur de la douille pour conducteur externe (6) de façon à empêcher ou à inhiber une mise en contact électrique de la face frontale du conducteur externe (4) d'un câble coaxial (2) susceptible d'être introduit dans la douille pour conducteur externe (6) avec ladite douille pour conducteur externe (6), et, à l'état enfiché, la zone de contact (10) est agencée dans la douille pour conducteur externe (6) de telle façon que le conducteur externe (4) puisse subir une mise en contact électrique radiale par sa paroi périphérique (22) contiguë à sa face frontale,
**caractérisé par** les particularités suivantes :
- la zone de contact (10) comprend des nervures de contact et/ou des ergots de contact ;
et/ou
- une partie terminale (23) de la douille pour conducteur externe (6), sur laquelle la fixation mécanique agit ou dans laquelle elle s'insère, est écartée axialement de la zone de contact (10) par l'intermédiaire de laquelle s'effectue la mise en contact électrique de la douille pour conducteur externe (6) avec le conducteur externe (4) du câble coaxial (2) susceptible d'être introduit, et
la zone de contact (10), par l'intermédiaire de laquelle s'effectue la mise en contact électrique de la douille pour conducteur externe (6) avec le conducteur externe (4) du câble coaxial (2) susceptible d'être introduit, est plus proche de l'élément de réception de conducteur interne (8) que ne l'est la partie terminale (23) de la douille pour conducteur externe (6) sur laquelle la fixation mécanique agit ou dans laquelle elle s'insère.

2. Connecteur (1) selon la revendication 1, **caractérisé en ce que** la mise en contact électrique de la zone de contact (10) de la douille pour conducteur externe (6) avec la paroi périphérique (22) du conducteur externe (4) du câble coaxial (2) à recevoir s'effectue entièrement sans l'aide de soudure, donc exclusivement sans soudure.

3. Connecteur (1) selon la revendication 1 ou 2, **caractérisé en ce que** la douille pour conducteur externe (6) présente une partie en saillie (20) dirigée vers l'axe central (7), contre laquelle la face frontale du conducteur externe (4) et/ou au moins une partie d'un diélectrique (5) sont en appui entre le conducteur externe (4) et le conducteur interne (3) du câble coaxial (2) susceptible d'être introduit.

4. Connecteur (1) selon la revendication 3, **caractérisé en ce que** la mise en contact électrique de la face frontale du conducteur externe (4) du câble coaxial (2) susceptible d'être introduit dans la douille pour conducteur externe (6) et la douille pour conducteur externe (6) est empêchée ou inhibée du fait que :
a) la partie en saillie (20) se compose d'un matériau diélectrique ou en est recouverte et constitue ainsi l'élément de séparation (12), ou
b) l'élément de séparation (12) consiste en un élément de séparation distinct, situé entre la partie en saillie (20) et la face frontale du conducteur externe (4) et/ou l'au moins une partie du diélectrique (5) du câble coaxial (2) susceptible d'être introduit, ou
c) le diélectrique (5) du câble coaxial (2) dépasse, sur la face frontale, du conducteur externe (4) et vient en appui contre la partie en saillie (20) ou l'élément de séparation (12) ou un diélectrique (70) du connecteur (1).

5. Connecteur (1) selon la revendication 3 ou 4, **caractérisé en ce que** l'élément de séparation (12) comprend ou se compose d'une rondelle dotée d'une ouverture centrale destinée au passage du conducteur interne (3) du câble coaxial (2), et **en ce que** le diamètre extérieur de la rondelle est supérieur ou égal au diamètre extérieur du conducteur externe (4) du câble coaxial (2) susceptible d'être introduit.

6. Connecteur (1) selon la revendication 5, **caractérisé en ce que** l'élément de séparation (12) présente, sur sa face tournée vers la face frontale du câble coaxial (2) à recevoir, un relief (60) de forme tronconique ou pyramidale qui est traversé, dans la zone de l'axe central (7), par l'ouverture destinée à recevoir le conducteur interne (3) du câble coaxial (2) à recevoir ou reçu.

7. Connecteur (1) selon l'une des revendications 3 à 6, **caractérisé en ce que** la partie en saillie (20) et la douille pour conducteur externe (6) et/ou la zone de contact (10) forment entre elles un angle situé dans l'intervalle de 80° à 100°, de préférence dans l'intervalle de 85° à 95°, en faisant de préférence 90°.

8. Connecteur (1) selon l'une des revendications précédentes, **caractérisé en ce que** les nervures de contact et/ou les ergots de contact sont disposés à équidistance les uns des autres sur la paroi intérieure (21) de la douille pour conducteur externe (6) dans le sens circonférentiel autour de l'axe central (7).

9. Connecteur (1) selon l'une des revendications précédentes, **caractérisé en ce que** les nervures de contact et/ou les ergots de contact présentent des bords tranchants parallèles à l'axe central (7) ou hélicoïdaux.

10. Connecteur (1) selon la revendication 9, **caractérisé en ce que** les bords tranchants sont formés par deux faces latérales (10i, 10₂) concourantes formant une arête.

11. Connecteur (1) selon l'une des revendications précédentes, **caractérisé en ce que** la partie terminale (23) de la douille pour conducteur externe (6) est élargie radialement vers l'extérieur par rapport à l'axe central (7) en formant un réceptacle destiné à une bague de serrage (50) de telle manière que, du fait d'un mouvement de vissage sur la bague de serrage (50) afin qu'elle pénètre dans le réceptacle, des forces de compression radiales agissent dans la partie terminale de la douille pour conducteur externe (6) entre ladite bague de serrage (50) et le câble coaxial (2) à fixer.

12. Connecteur (1) selon l'une des revendications 1 à 10, **caractérisé en ce que** la partie terminale (23) de la douille pour conducteur externe (6) repose contre le conducteur externe (4) du câble coaxial à fixer et **en ce qu'**une bague de serrage (50) est appliquée radialement par mouvement de vissage sur la partie terminale de la douille pour conducteur externe (6), de telle façon que des forces de compression radiales agissent entre la bague de serrage (50) et le câble coaxial (2) à fixer.

13. Connecteur (1) selon la revendication 11 ou 12, **caractérisé en ce que** la douille pour conducteur externe (6) est fendue dans le sens axial de sa longueur, au moins dans la zone dans laquelle est constituée la fixation mécanique et/ou **en ce que** la bague de serrage (50) est fendue dans le sens axial sur une partie de sa longueur.

14. Connecteur (1) selon l'une des revendications précédentes, **caractérisé en ce que** la douille pour conducteur externe (6) et l'au moins une zone de contact (10) sont constituées d'une seule pièce ou en plusieurs pièces.

15. Connecteur (1) selon l'une des revendications précédentes, **caractérisé en ce que** la zone de contact (10) de la douille pour conducteur externe (6) est en contact avec la zone de la paroi périphérique (22) du conducteur externe (4) du câble coaxial (2) susceptible d'y être installé, ladite zone s'étendant dans le sens axial, à partir de la face frontale, sur moins de 0,5 cm, de préférence sur moins de 0,3 cm et plus préférablement sur moins de 0,2 cm.
